# DEMANDE DE BREVET EUROPEEN

(11) **EP 4 572 015 A1**
(43) Date de publication de la demande: **18.06.2025**
(21) Numéro de dépôt: 24219003.1
(22) Date de dépôt: 11.12.2024
(51) Int. Cl.: H01Q 21/00, H01Q 21/06, H01Q 21/08, H01Q 21/24

(54) **ANTENNE RÉSEAU AMÉLIORÉE DU TYPE COMPORTANT UNE PLURALITÉ D'ÉLÉMENTS RAYONNANTS PLANAIRES ALIMENTÉS EN SÉRIE**

(30) Priorité: 12.12.2023 FR 2313998
(71) Demandeur: THALES, 92190 Meudon (FR); Centre National de la Recherche Scientifique, 75016 Paris (FR); Institut Polytechnique de Bordeaux, 33402 Talence Cedex (FR); Université de Bordeaux, 33000 Bordeaux (FR)
(72) Inventeur: GHIOTTO, Anthony, 33130 Bègles (FR); VARAULT, Stefan, 78190 Trappes (FR); VEYRAC, Yoan, 33700 Mérignac (FR); LOURENCO MARTINS, Valentin, 33701 Mérignac Cedex (FR)
(74) Mandataire: Lavoix

(57) **Abrégé**

Cette antenne réseau (1), qui comporte une pluralité d'éléments rayonnants (2i) alimentés en série et disposés selon un axe vertical (V), fonctionne en polarisation horizontale, en connectant deux éléments rayonnants (2i, 2i+1) successifs selon l'axe vertical par une paire de lignes différentielles (3i, 4i), chaque ligne présentant une longueur (d) égale à la longueur d'onde guidée dans ladite ligne, une extrémité d'une ligne étant connectée à un bord horizontal d'un élément rayonnant et l'autre extrémité de ladite ligne étant connectée au bord horizontal en vis-à-vis de l'autre élément rayonnant, un unique élément rayonnant étant muni d'au moins un point d'excitation horizontale (P_{H}), positionné hors de l'axe vertical (V), de préférence à proximité d'un bord vertical de l'unique élément rayonnant.

## Description

La présente invention est relative aux antennes réseau du type comportant une pluralité d'éléments rayonnants planaires (ou antennes « patchs ») alimentés en série - SFPA (« Series-Fed Patch Antenna »).

La figure 1 représente une antenne selon l'état de la technique.

L'antenne 101 résulte de la mise en série verticale d'une pluralité d'éléments rayonnants planaires 102ᵢ, de longueur Lᵢ et de largeur Wᵢ, permettant de générer une onde polarisée verticalement, c'est-à-dire parallèlement à l'axe V le long duquel sont disposés les différents éléments rayonnants planaires de l'antenne.

Cette géométrie d'antenne s'appuie directement sur le mode de résonnance TM10 de chaque élément rayonnant planaire.

Dans ce mode de résonnance, comme illustré sur l'élément central 102₃, le champ électrique entre le plan de masse et le plan métallique constitutifs respectivement de la face inférieure et de la face supérieure de l'élément rayonnant planaire est antisymétrique par rapport l'axe horizontal H, qui est l'axe orthogonal à l'axe vertical V. Sur les bords horizontaux, supérieur et inférieur, ce champ électrique est homogène, c'est-à-dire qu'il est soit positif, soit négatif, et sensiblement constant. A l'inverse, sur les bords gauche et droit, le potentiel électrique varie et change de signe au niveau de l'axe horizontal H.

Une telle structure de potentiel permet de générer une onde dont le champ électrique E est orienté selon l'axe vertical V, c'est-à-dire une onde polarisée verticalement.

Dans ces conditions, pour propager le mode de résonnance TM10 d'un élément à son voisin, est utilisée une ligne d'alimentation micro-ruban 105ᵢ, qui connecte électriquement le centre du bord horizontal, par exemple supérieur, d'un élément rayonnant 102ᵢ et le centre du bord horizontal inférieur de l'élément rayonnant voisin 102ᵢ₊₁. De plus, cette ligne simple présente une longueur égale à *λg*/*2* (avec *λg* la longueur d'onde guidé dans la ligne) afin d'inverser le champ électrique entre les deux extrémités de la ligne, c'est-à-dire le champ sur le bord horizontal supérieur, par rapport au champ sur le bord horizontal inférieur, et ainsi faire résonner en phase les deux éléments rayonnants ainsi connectés.

Dans l'antenne réseau 101, l'alimentation est réalisée par un unique point d'excitation P_{V} situé sur l'axe V, mais à l'écart de l'axe H.

Pour que l'antenne entière résonne à la fréquence voulue, il faut également que tous les éléments rayonnants résonnent à une même fréquence. En conséquence, la longueur Lᵢ de chaque élément est sensiblement identique d'un élément à l'autre, et est proche de *λg*/*2* (le champ électrique des bords inférieur et supérieur d'un même élément étant en opposition de phase). En toute rigueur, comme chaque élément n'a pas le même voisinage, des couplages différents s'établissent, ce qui décale la fréquence de résonance. On peut palier a ce décalage en ajustant la longueur Li de chaque élément.

Dans des applications de radar polarimétrique, comme les radars à ouverture synthétique - SAR (« Synthetic-aperture radar »), des antennes avec des polarisations orthogonales sont requises.

Dans le cas d'une polarisation linéaire V/H, pour garantir la symétrie des diagrammes de rayonnement, ainsi qu'une bonne intégrabilité, il est nécessaire que les antennes fonctionnant en polarisation horizontale et celles fonctionnant en polarisation verticale aient la même empreinte physique.

Cependant, à l'heure actuelle, il n'existe aucune antenne du type SFPA fonctionnant selon une polarisation orientée dans l'axe orthogonal à l'axe du réseau d'éléments rayonnants planaires, c'est-à-dire en polarisation horizontale lorsque les éléments rayonnants sont alignés verticalement.

Le but de la présente invention est par conséquent de proposer une antenne SFPA en polarisation horizontale.

A cet effet, l'invention a pour objet une antenne réseau du type comportant une pluralité d'éléments rayonnants planaires alimentés en série, les éléments rayonnants planaires étant disposés selon un axe dit vertical, un axe dit horizontal, orthogonal à l'axe vertical, croise ce dernier en un point central, caractérisée en ce que, pour un fonctionnement en polarisation horizontale, deux éléments rayonnants planaires successifs selon l'axe vertical sont connectés électriquement l'un à l'autre par une paire de lignes différentielles , chaque ligne de la paire de lignes différentielles présentant une longueur égale à un multiple entier de la longueur d'onde guidée dans ladite ligne, une extrémité d'une ligne de la paire de lignes différentielles étant connectée à un bord horizontal d'un élément rayonnant planaire et l'autre extrémité de ladite ligne étant connectée au bord horizontal en vis-à-vis de l'autre élément rayonnant planaire, la longueur d'onde guidée correspondant à la fréquence de résonnance de l'antenne réseau, un unique élément rayonnant planaire de la pluralité d'éléments rayonnants planaires étant muni d'au moins un point d'excitation horizontale, pour un fonctionnement en polarisation horizontale, le point d'excitation horizontale étant hors de l'axe vertical, de préférence à proximité d'un bord vertical dudit unique élément rayonnant planaire.

Suivant d'autres aspects avantageux de l'invention, l'antenne comprend une ou plusieurs des caractéristiques suivantes, prises isolément ou suivant toutes les combinaisons techniquement possibles :
- les différents éléments rayonnants planaires sont de forme rectangulaire et présentent une dimension selon l'axe horizontal sensiblement égale et, de préférence, une dimension selon l'axe vertical qui diminue en fonction d'une distance de l'élément rayonnant planaire au point central.
- l'antenne réseau est symétrique par rapport à l'axe vertical et symétrique par rapport à l'axe horizontal.
- l'unique élément rayonnant planaire de la pluralité d'éléments rayonnants planaires est muni de deux points d'excitation horizontale, pour une excitation en différentielle de l'antenne réseau.
- pour un fonctionnement en polarisation verticale, simultanément ou alternativement à un fonctionnement en polarisation horizontale, deux éléments rayonnants planaires successifs selon l'axe vertical sont en outre connectés électriquement l'un à l'autre par une ligne unique, la ligne unique présentant une longueur égale à une demie longueur d'onde guidée dans ladite ligne unique, une extrémité de la ligne unique étant connectée à un bord horizontal d'un élément rayonnant planaire et l'autre extrémité de la ligne unique étant connectée au bord horizontal en vis-à-vis de l'autre élément rayonnant planaire, et un unique élément rayonnant planaire de la pluralité d'éléments rayonnants planaires est muni d'au moins un point d'excitation verticale, pour un fonctionnement en polarisation verticale, le point d'excitation verticale étant hors de l'axe horizontal, de préférence à proximité d'un bord horizontal de l'élément rayonnant planaire.
- l'unique élément rayonnant planaire de la pluralité d'éléments rayonnants planaires est muni de deux points d'excitation verticale, pour une excitation en différentielle de l'antenne réseau.
- une ligne est une ligne microruban ou une ligne coplanaire ou une ligne triplaque.
- chaque élément rayonnant planaire est une antenne patch.
- l'antenne réseau comporte M groupes d'éléments rayonnants planaires, chaque groupe comportant une pluralité de N éléments rayonnants planaires disposés selon l'axe vertical, les différents éléments d'un groupe étant disposés selon l'axe vertical et les différents groupes étant disposés selon l'axe horizontal, deux éléments rayonnant successifs selon l'axe vertical d'un groupe étant couplés par une paire de lignes différentielles d'une longueur d'onde guidée, et un unique élément rayonnant d'un groupe étant couplé à un unique élément rayonnant d'un autre groupe par une ligne unique d'une demie longueur d'onde guidée selon la direction horizontale.
- l'antenne comporte M groupes d'éléments rayonnants planaires, chaque groupe comportant une pluralité de N éléments rayonnants planaires disposés selon l'axe vertical, les différents éléments d'un groupe étant disposés selon l'axe vertical et les différents groupes étant disposés selon l'axe horizontal, deux éléments rayonnant successifs selon l'axe vertical d'un unique groupe étant couplés par une paire de lignes différentielles d'une longueur d'onde guidée, et chaque élément rayonnant d'un groupe étant couplé à un élément rayonnant voisin d'un autre groupe par une ligne unique d'une demie longueur d'onde guidée selon la direction horizontale.

L'invention apparaîtra plus clairement à la lecture de la description qui va suivre, donnée uniquement à titre d'exemple non limitatif, et faite en référence aux dessins dans lesquels :
[Fig. 1] la figure 1 est un mode de réalisation d'une antenne réseau selon l'état de la technique résultant de la mise en série verticale d'une pluralité d'éléments rayonnants planaires fonctionnant en polarisation verticale ;
[Fig. 2] la figure 2 est un mode de réalisation d'une antenne réseau selon l'invention résultant de la mise en série verticale d'une pluralité d'éléments rayonnants planaires fonctionnant en polarisation horizontale ;
[Fig. 3] la figure 3 est un graphe du gain en fonction de la fréquence pour l'antenne de la figure 2 ;
[Fig. 4] la figure 4 représente les diagrammes de rayonnement, en coupe en azimut et en coupe en élévation, des antennes des figures 1 et 2 respectivement ;
[Fig. 5] la figure 5 est une première variante de réalisation de l'antenne de la figure 2 ;
[Fig. 6] la figure 6 est une seconde variante de réalisation de l'antenne de la figure 2 ; et,
[Fig. 7] la figure 7 est un second mode de réalisation de l'antenne selon l'invention pour obtenir une double polarisation horizontale et verticale.

La figure 2 représente un mode de réalisation d'une antenne selon l'invention.

L'antenne 1 résulte de la mise en série selon un axe vertical V d'une pluralité de N éléments rayonnants planaires 2ᵢ (ou antennes élémentaires patchs) pour un fonctionnement en polarisation horizontale. N est un entier supérieur ou égale à deux. Un élément est indexé par un entier i entre 1 et N.

L'antenne 1 comporte par exemple cinq éléments : un second élément inférieur 2₁, un premier élément inférieur 2₂, un élément central 2₃, un premier élément supérieur 2₄ et un second élément supérieur 2s.

Les différents éléments rayonnants planaires 2ᵢ sont disposés selon l'axe vertical V. L'axe orthogonal à l'axe vertical V est l'axe horizontal H. Il croise l'axe vertical V au point origine O.

L'antenne 1 est symétrique par rapport à l'axe vertical V.

L'antenne 1 est symétrique par rapport à l'axe horizontal H.

Le centre O est donc un centre de symétrie de l'antenne 1.

Dans le mode de réalisation de la figure 2 où l'antenne réseau comporte un nombre impair d'éléments, le centre de l'élément central 2₃ coïncide avec le point origine O.

Chaque élément 2ᵢ présente une largeur Wᵢ selon l'axe H et une longueur Lᵢ selon l'axe V.

Dans le mode de réalisation de la figure 2, les éléments ont une largeur sensiblement identique. La longueur Lᵢ diminue lorsque l'on s'écarte du centre O de l'antenne 1.

Deux éléments rayonnants planaires 2ᵢ et 2ᵢ₊₁ successifs selon l'axe V sont connectés électriquement l'un à l'autre par une paire de lignes d'alimentation différentielles, par exemple des lignes microrubans, 3ᵢ et 4ᵢ.

Plus précisément, le bord horizontal supérieur de l'élément 2ᵢ et le bord horizontal inférieur de l'élément voisin 2ᵢ₊₁, situé immédiatement au-dessus de l'élément 2ᵢ, sont connectés, d'une part, par une ligne 3ᵢ à gauche de l'axe vertical V et, d'autre part, par une ligne 4ᵢ, à droite de l'axe vertical V.

De cette manière, un couplage différentiel est établi entre deux éléments rayonnants planaires successifs de l'antenne réseau.

L'antenne réseau est excitée par un signal électrique adapté, qui est appliqué au plan métallique d'un des éléments, de préférence l'élément central 2₃, en un point d'excitation P_{H}.

Le point P_{H} est situé sur l'axe horizontal H, mais hors de l'axe vertical V, de préférence à proximité d'un bord, par exemple le bord vertical gauche, de l'élément central 2₃ afin de garantir une bonne polarisation linéaire.

L'application du signal électrique d'excitation au point P_{H} permet de faire résonner l'élément 2₃ selon le mode TM01.

Le champ électrique dans l'élément rayonnant planaire 2₃ est représenté schématiquement sur la figure 2 par des « + » et des « - ». Ce champ électrique est par exemple négatif à gauche et positif à droite de l'axe V sur une demi période du signal d'excitation et inversement sur la demi période suivante. Le champ électrique est réparti symétrique par rapport à l'axe H, mais antisymétrique par rapport à l'axe V.

Ainsi, l'excitation de l'élément rayonnant selon le mode TM01 permet de générer une onde polarisée horizontalement, c'est-à-dire dont le champ électrique E est orienté selon l'axe horizontal H.

Pour associer électriquement deux éléments rayonnants planaires voisins, 2ᵢ et 2ᵢ₊₁, et les faire résonner en phase, les deux lignes 3ᵢ et 4ᵢ présentent une longueur d' égale à la longueur d'onde guidée *λg* (ou à un multiple entier de la longueur d'onde guidée *λg*) de manière à introduire un déphasage de 360° entre le champ électrique à une extrémité des lignes et le champ électrique à l'autre extrémité des lignes, 3ᵢ et 4ᵢ.

La longueur d'onde *λg* est déterminée à la fréquence de résonnance F₀ de l'antenne réseau 1.

De la sorte, la même répartition du champ électrique est obtenue dans chacun des éléments 2ᵢ.

Dit autrement, les éléments rayonnants sont excités en phase selon le mode TM01.

L'adaptation des performances de l'antenne 1 s'effectue de la même manière que pour l'antenne 101 selon l'état de la technique.

L'ajustement des largeurs Wᵢ permet de fixer la fréquence de résonnance et l'ajustement de la longueur Lᵢ permet de rendre l'ouverture de l'antenne plus ou moins large en fixant le gain de chaque élément rayonnant et en créant ainsi une pondération pour minimiser les lobes secondaires.

L'antenne 1 présente un paramètre S ayant la forme représentée sur la figure 3. L'antenne 1 peut être plus ou moins bande étroite autour de la fréquence de résonance Fo, selon l'épaisseur et la permittivité du substrat, les valeurs des longueurs Li choisies ainsi que l'emplacement du point P_{H} d'alimentation.

La figure 4 permet de comparer les diagrammes de rayonnement des antennes 1 et 101 à une même fréquence de résonance F₀ égale à 24 GHz.

Les diagrammes de rayonnement, Cv pour l'antenne 101 et C_{H} pour l'antenne 1, sont très proches, à la fois en élévation (plan contenant l'axe V et la normale au plan des éléments rayonnants) (figure 4A) et en azimut (plan contenant l'axe H et la normale au plan des éléments rayonnants) (Figure 4B). Ce résultat est celui recherché et est parfaitement cohérent puisque les topologies sont finalement très proches.

Une donnée très importante lorsqu'on fait de la polarimétrie est la polarisation croisée, c'est-à-dire l'énergie rayonnée dans la polarisation orthogonale à celle souhaitée. Plus cette valeur est faible, plus l'antenne est performante pour une application de polarimétrie. La topologie de l'antennes 1 permet d'atteindre des valeurs de polarisation croisée de l'ordre de -25 dB, sans ajustements particuliers.

En variante, au lieu d'être rectilignes, les lignes d'interconnexion entre éléments rayonnants planaires peuvent former un ou plusieurs méandres. En repliant ainsi les lignes, l'espacement entre les éléments peut être réduit, tout en conservant la contrainte sur la longueur d' des lignes. En particulier, cela permet de conférer à l'antenne réseau selon l'invention une empreinte physique identique à celle de l'antenne de la figure 1.

En variante, les lignes microrubans (« mirostrips » en anglais) peuvent être remplacées par des lignes coplanaires ou encore par des lignes triplaques (« stripline » en anglais).

Dans le mode de réalisation représenté sur la figure 2, l'alimentation est réalisée par un unique point d'excitation P_{H}.

Plus généralement, il est possible de réaliser cette alimentation en considérant tous types connus d'alimentation pour les antennes patchs. Notamment, on peut réaliser l'alimentation par deux vias, disposés le long de l'axe H, symétriquement par rapport au centre O de l'élément à exciter, et alimentés en opposition de phase (montage en différentiel). On peut aussi réaliser l'alimentation par couplage à travers une ou plusieurs fentes ménagées dans un plan de masse de l'élément rayonnant, à l'aplomb du point d'excitation sur le plan métallique formant la surface supérieure de l'élément rayonnant.

L'avantage d'utiliser deux points d'excitation pour le fonctionnement en polarisation horizontale et/ou deux points d'excitation pour le fonctionnement en polarisation verticale peut permettre assez facilement de gagner 3 dB de puissance rayonnée en émission, tout en améliorant la qualité de l'isolation avec la polarisation croisée et la symétrie du diagramme.

Dans le mode de réalisation de la figure 2, l'antenne forme une matrice 1xN.

Comme illustré sur les figures 5 et 6, il est possible de réaliser des antennes réseau formant une matrice de M lignes et N colonnes fonctionnant en polarisation horizontale, en combinant un couplage par une ligne simple dans la direction horizontale et par une paire de lignes différentielles dans la direction verticale.

Par exemple, dans la première variante de la figure 5, l'antenne réseau 201 forme une matrice 3x3 résultant de l'association selon l'axe H de trois antennes réseau colonnes identiques entre elles et à l'antenne de la figure 2. Cette association est faite en connectant l'élément central de chaque antenne réseau colonne par une liaison simple d'une demi-longueur d'onde guidé.

Par exemple, dans la seconde variante de la figure 6, l'antenne 301 forme une matrice 3x3 résultant de l'association selon l'axe V de trois antennes réseau lignes identiques entre elles et à l'antenne de la figure 1 (moyennant une rotation de 90°). Cette association est faite en connectant l'élément central de chaque antenne réseau ligne par une paire de lignes différentielles d'une longueur d'onde guidé.

Dans ces deux variantes, le positionnement du point d'excitation P_{H} permet de propager le mode TM01 de l'élément central vers les éléments périphériques de l'antenne réseau.

La figure 7 représente un second mode de réalisation de l'antenne selon l'invention pouvant fonctionner en polarisation horizontale et/ou en polarisation verticale.

L'antenne 401 combine la topologie SFPA en polarisation horizontale et la topologie SFPA en polarisation verticale, permettant ainsi un fonctionnement en double polarisation.

Pour cela, chaque élément rayonnant 402ᵢ est de forme sensiblement carré pour pouvoir être excité selon le mode TM10 et le mode TM01.

L'élément central 402₃ est muni de deux points d'alimentation, respectivement un point P_{H} pour exciter la polarisation horizontale et un point Pv pour exciter la polarisation verticale. On peut ensuite choisir la polarisation que l'on désire en alimentant convenablement chacun des ports.

Conformément à ce qui a été expliqué précédemment, deux éléments rayonnants voisins sont connecté par trois lignes :
- Une ligne simple 415ᵢ de longueur *λg*/2 pour la polarisation selon l'axe V ;
- Deux lignes différentielles, 413ᵢ et 414ᵢ de longueur *λg* pour la polarisation selon l'axe H.

Les lignes devant connecter deux éléments rayonnants étant de longueur différente, l'une ou l'autre des pistes n'est plus rectiligne, mais curviligne (courbe, coudée, en méandres, etc.)

Pour minimiser les problèmes de couplage du signal de la polarisation horizontale par mode commun sur la polarisation verticale, on peut jouer sur l'écartement et l'impédance des lignes différentielles.

De plus, en excitant les deux ports simultanément avec un déphasage choisi, on peut avoir une agilité en polarisation pour générer des polarisations circulaires ou inclinées par rapport aux axes H et V.

Il est également possible d'avoir la configuration verticale V et la configuration horizontale H qui fonctionnent dans deux bandes de fréquences différentes. Il suffit pour cela de jouer sur les dimensions verticales et horizontales des éléments antennaires unitaires.

Les domaines d'applications de l'invention sont les radars, les brouilleurs, les radios et les liaisons de données, ainsi que les systèmes multifonctions utilisant des antennes réseaux à balayage électronique.

Tout particulièrement, la présente invention trouve une application pour les radars à forte quantités d'antennes unitaires, où il peut être intéressant de coupler les éléments rayonnants directement les uns aux autres par des lignes d'alimentation, et n'avoir à exciter l'antenne réseau que par un seul élément. Cela permet de réduire le nombre de module d'émission réception pour la génération du signal électrique en émission, ou l'acquisition du signal électrique en réception.

La présente invention est également compatible avec les techniques classiques d'élargissement de la bande passante, telles que les antennes patches empilées, comme présentés dans la référence A. A. Serra, P. Nepa, G. Manara, G. Tribellini and S. Cioci, "A Wide-Band Dual-Polarized Stacked Patch Antenna," in IEEE Antennas and Wireless Propagation Letters, vol. 6, pp. 141-143, 2007, doi: 10.1109/LAWP.2007.893101.

## Revendications

1. Antenne réseau (1) du type comportant une pluralité d'éléments rayonnants planaires (2ᵢ) alimentés en série, les éléments rayonnants planaires étant disposés selon un axe dit vertical (V), un axe dit horizontal (H), orthogonal à l'axe vertical, croise ce dernier en un point central (O), **caractérisée en ce que**, pour un fonctionnement en polarisation horizontale, deux éléments rayonnants planaires (2ᵢ, 2ᵢ₊₁) successifs selon l'axe vertical (V) sont connectés électriquement l'un à l'autre par une paire de lignes différentielles (3ᵢ, 4ᵢ), chaque ligne de la paire de lignes différentielles présentant une longueur (d) égale à un multiple entier de la longueur d'onde guidée dans ladite ligne, une extrémité d'une ligne de la paire de lignes différentielles étant connectée à un bord horizontal d'un élément rayonnant planaire et l'autre extrémité de ladite ligne étant connectée au bord horizontal en vis-à-vis de l'autre élément rayonnant planaire, la longueur d'onde guidée correspondant à la fréquence de résonnance (F₀) de l'antenne réseau, un unique élément rayonnant planaire de la pluralité d'éléments rayonnants planaires (2ᵢ) étant muni d'au moins un point d'excitation horizontale (P_{H}), pour un fonctionnement en polarisation horizontale, le point d'excitation horizontale étant hors de l'axe vertical (V), de préférence à proximité d'un bord vertical dudit unique élément rayonnant planaire.

2. Antenne réseau selon la revendication 1, dans laquelle les différents éléments rayonnants planaires (2ᵢ) sont de forme rectangulaire et présentent une dimension (Wᵢ) selon l'axe horizontal (H) sensiblement égale et, de préférence, une dimension (Lᵢ) selon l'axe vertical (V) qui diminue en fonction d'une distance de l'élément rayonnant planaire (2ᵢ) au point central.

3. Antenne réseau selon l'une quelconque des revendications précédentes, dans laquelle l'antenne réseau (1) est symétrique par rapport à l'axe vertical (V) et symétrique par rapport à l'axe horizontal (H).

4. Antenne réseau selon l'une quelconque des revendications précédentes, dans laquelle l'unique élément rayonnant planaire de la pluralité d'éléments rayonnants planaires (2ᵢ) est muni de deux points d'excitation horizontale, pour une excitation en différentielle de l'antenne réseau.

5. Antenne réseau (401) selon l'une quelconque des revendications précédentes, dans laquelle, pour un fonctionnement en polarisation verticale, simultanément ou alternativement à un fonctionnement en polarisation horizontale, deux éléments rayonnants planaires (402ᵢ, 402ᵢ₊₁) successifs selon l'axe vertical (V) sont en outre connectés électriquement l'un à l'autre par une ligne unique (405ᵢ), la ligne unique présentant une longueur égale à une demie longueur d'onde guidée dans ladite ligne unique, une extrémité de la ligne unique étant connectée à un bord horizontal d'un élément rayonnant planaire et l'autre extrémité de la ligne unique étant connectée au bord horizontal en vis-à-vis de l'autre élément rayonnant planaire, et un unique élément rayonnant planaire de la pluralité d'éléments rayonnants planaires est muni d'au moins un point d'excitation verticale (Pᵥ), pour un fonctionnement en polarisation verticale, le point d'excitation verticale étant hors de l'axe horizontal (H), de préférence à proximité d'un bord horizontal de l'élément rayonnant planaire.

6. Antenne réseau selon la revendication 5, dans laquelle l'unique élément rayonnant planaire de la pluralité d'éléments rayonnants planaires (2ᵢ) est muni de deux points d'excitation verticale, pour une excitation en différentielle de l'antenne réseau.

7. Antenne réseau selon l'une quelconque des revendications précédentes, dans laquelle une ligne est une ligne microruban ou une ligne coplanaire ou une ligne triplaque.

8. Antenne réseau selon l'une quelconque des revendications précédentes, dans laquelle chaque élément rayonnant planaire est une antenne patch.

9. Antenne réseau selon l'une quelconque des revendications précédentes, dans laquelle l'antenne réseau comporte M groupes d'éléments rayonnants planaires, chaque groupe comportant une pluralité de N éléments rayonnants planaires disposés selon l'axe vertical (V), les différents éléments d'un groupe étant disposés selon l'axe vertical (V) et les différents groupes étant disposés selon l'axe horizontal (H), deux éléments rayonnant successifs selon l'axe vertical d'un groupe étant couplés par une paire de lignes différentielles d'une longueur d'onde guidée, et un unique élément rayonnant d'un groupe étant couplé à un unique élément rayonnant d'un autre groupe par une ligne unique d'une demie longueur d'onde guidée selon la direction horizontale.

10. Antenne réseau selon l'une quelconque des revendications 1 à 9, dans laquelle l'antenne comporte M groupes d'éléments rayonnants planaires, chaque groupe comportant une pluralité de N éléments rayonnants planaires disposés selon l'axe vertical, les différents éléments d'un groupe étant disposés selon l'axe vertical (V) et les différents groupes étant disposés selon l'axe horizontal, deux éléments rayonnant successifs selon l'axe vertical d'un unique groupe étant couplés par une paire de lignes différentielles d'une longueur d'onde guidée, et chaque élément rayonnant d'un groupe étant couplé à un élément rayonnant voisin d'un autre groupe par une ligne unique d'une demie longueur d'onde guidée selon la direction horizontale.
